# FASCICULE DE BREVET EUROPEEN

(11) **EP 0 974 887 B1**
(45) Date de publication et mention de la délivrance du brevet: **14.06.2006**
(21) Numéro de dépôt: 99440171.9
(22) Date de dépôt: 30.06.1999
(51) Int. Cl.: G05G 5/06, G05G 23/02

(54) **Doigt d'indexage sans jeu pour mécanisme d'indexation**
Spielfreier Indexierungsfinger für Indexierungsvorrichtung
Indexing finger without play for an indexing device

(30) Priorité: 30.06.1998 FR 9808438
(43) Date de publication de la demande: 26.01.2000
(73) Titulaire: Delphi Technologies, Inc., Troy Michigan 48007 (US)
(72) Inventeur: Ruegenberg, Roland, 77694 Kehl (DE)
(74) Mandataire: Littolff, Denis

(56) Documents cités:
- EP-A- 0 345 161
- DE-A- 19 607 668

## Description

La présente invention conceme le domaine des commutateurs à indexage mécanique, et plus particulièrement les doigts d'indexage mobiles en translation par rapport à une pièce et constamment rappelés vers une position externe pour suivre le profil d'une came d'une seconde pièce en mouvement relatif par rapport à la première.

De tels mécanismes à cames et doigts d'indexage sont utilisés par exemple dans les leviers de commutation équipant les volants des automobiles, pour modifier l'allumage des phares, changer la vitesse de balayage des essuie-glace, etc ... La configuration est alors tournante, avec des pièces qui effectuent un mouvement relatif de rotation.

L'indexation met toujours en oeuvre un double mouvement : d'une part ledit mouvement relatif des deux pièces, et d'autre part le mouvement de l'organe réalisant l'indexation proprement dite, en l'occurrence le doigt d'indexage.

Ce doigt comporte en général une portion sommitale de volume particulier, destinée à s'insérer dans des évidements de la came prévus aux différentes positions d'indexage mécanique. Celles-ci correspondent dans la plupart des cas à des commutations sur un circuit électrique gérant les fonctions réalisables par la manipulation du levier.

Les formes respectives de ladite portion sommitale du doigt d'indexage et des évidements prévus pour la recevoir sont conçues de telle sorte que, en combinaison avec la raideur des moyens de rappel, la commutation puisse être effectuée aisément par l'utilisateur. Les reliefs de la came doivent à cet effet présenter une certaine douceur, et des changements de pente progressifs. Il est cependant nécessaire que le positionnement relatif soit suffisamment précis pour que la commutation électrique fonctionne correctement.

En outre, le confort d'utilisation du levier nécessite un positionnement précis aux différentes positions indexées, sans jeu parasite trop important.

Le compromis entre ces exigences *a priori* contradictoires dépend notamment de la maîtrise des jeux fonctionnels, et plus particulièrement des jeux entre la portion sommitale et les évidements, en position indexée. L'objectif habituel est donc, outre d'arriver à des formes améliorant le comportement en mouvement des pièces d'indexage, de réduire autant que possible les jeux entre les surfaces qui coopèrent.

Parmi les solutions utilisées jusqu'ici, la plus naturelle consiste à réaliser des pièces avec des tolérances fines, suffisamment pour que les jeux soient notablement réduits. L'inconvénient de cette solution réside bien entendu dans le coût prohibitif des pièces obtenues. Celles-ci ne peuvent plus être utilisées dans des ensembles du type levier de commande sous-volant, pour lesquels les prix sont constamment tirés vers le bas, faute de quoi les constructeurs ne les acceptent pas.

Les doigts d'indexage (voir par exemple DE-A-196 07 668) comprennent en général un corps principal allongé notamment guidé en translation dans une première pièce, sur lequel s'exercent les moyens de rappel, et la portion sommitale précitée. Celle-ci est parfois constituée d'un rouleau rotatif demeurant au contact de la came de l'autre pièce, les évidements d'indexage étant alors prévus pour recevoir au moins la partie hémicylindrique externe desdits rouleaux. L'inconvénient de cette solution est également économique, notamment parce que chaque doigt se compose alors de deux éléments à assembler, et entraîne un coût global de fabrication plus élevé.

Des solutions en une pièce reproduisant une forme comparable à la précédente ont également été proposées, deux ressorts étant alors utilisés pour réduire les jeux. Outre le ressort axial repoussant le doigt d'indexage au contact de la came, un second ressort agissant latéralement permet de plaquer la portion sommitale contre la paroi de l'évidement, faisant ainsi disparaître tout jeu parasite.

Cette solution est également techniquement compliquée, et souffre du même inconvénient que la précédente : ajout d'une pièce à l'assemblage, qui nécessite au surplus un montage précis, et augmentation corrolaire du coût de fabrication.

La présente invention propose une solution qui remédie aux inconvénients précités, et permet notamment d'aboutir à un doigt d'indexage réalisé en une seule pièce, dont la forme particulière a été étudiée de telle sorte que les jeux mécaniques soient pratiquement supprimés lorsque ledit doigt est inséré dans un évidement d'indexation.

Le doigt d'indexage de l'invention est constitué de deux volumes superposés, un corps d'allure parallélépipédique apte à être guidé en translation axiale dans un premier élément, surmonté d'une partie d'allure hémicylindrique formant l'organe suiveur apte à être toujours au contact d'une came d'indexage liée à un second élément pouvant être animé d'un mouvement relatif par rapport au premier, ladite partie étant notamment prévue pour s'insérer dans des évidements arrondis de la came aux différentes positions d'indexation, le doigt d'indexage apte à être constamment maintenu au contact de la came par des moyens de rappel s'exerçant axialement, et il est caractérisé en ce que, en vue de minimiser les jeux entre la partie d'allure hémisphérique dudit doigt et les évidements de la came, une portion d'au moins deux faces parallèles entre elles et à l'axe de translation du doigt d'indexage d'au moins un des volumes superposés présente une orientation résultant d'une rotation de quelques degrés autour de l'axe central du doigt d'indexage, lesdites portions parallèles entre elles étant symétriques par rapport audit axe central.

En d'autres termes, le principe à la base de l'invention est d'appliquer une torsion à différentes parties du doigt d'indexage, pour simuler une rotation réelle qui aboutirait à un calage de celui-ci dans les évidements de la came. Il est en effet clair que s'il y a du jeu alors que le volume d'extrémité et l'évidement sont seulement sensiblement coaxiaux, ce jeu disparaît si ledit volume tourne à l'intérieur dudit évidement.

A titre principal, ladite rotation affecte la partie d'allure hémisphérique surmontant le corps d'allure parallélépipédique du doigt d'indexage.

Toutefois, si l'on en reste à cette configuration, la partie hémisphérique orientée en biais n'entre en contact avec l'évidement dans lequel elle se trouve qu'en deux zones linéaires opposées par rapport à l'axe de rotation, ce qui ne constitue pas la meilleure garantie de stabilité. Il peut en effet se produire des légers glissements qui, par l'impression qu'ils donnent, annihilent l'effet principal de l'invention.

C'est pourquoi, de préférence, deux zones de l'enveloppe du volume supérieur d'allure hémisphérique, situées aux extrémités longitudinales de celle-ci, de part et d'autre de la génératrice sommitale et symétriquement par rapport à l'axe central, conservent une orientation parallèle aux faces correspondantes du corps d'allure parallélépipédique.

Pour que la totalité de l'environnement de ces zones de coin bénéficie de l'avantage procuré par la rotation selon l'invention, au moins une portion de chaque face transversale du volume hémisphérique surmontant le corps parallélépipédique est orientée dans la direction obtenue après ladite rotation.

De même, au moins une portion de la face du volume parallélépipédique d'allure parallèle à ladite face transversale du volume hémisphérique est orientée dans la direction obtenue après ladite rotation. Selon la configuration préférentielle adoptée, seule la moitié de ces faces, celle située du côté de la zone d'extrémité longitudinale du volume hémisphérique non affectée par la rotation subit ladite rotation.

Le doigt d'indexation réalise donc, de préférence en une seule pièce, les fonctionnalités des dispositifs de l'art antérieur grâce à cette forme particulière optimisant en fait les contacts entre surfaces réceptrices et surfaces incidentes. Selon une variante, la partie d'allure hémisphérique peut correspondre à un rouleau cylindrique dépassant du corps principal d'allure parallélépipédique.

Les angles de rotation possible, de préférence le même pour toutes les surfaces d'un doigt subissant une torsion, sont faibles, par exemple compris entre 1° et 6°.

L'invention s'applique enfin non seulement aux doigts d'indexage individualisés, mais encore aux commutateurs qui en sont munis, par exemple dans le cadre plus général du levier de commande sous-volant.

L'invention va à présent être décrite plus en détail, notamment en référence aux figures annexées, pour lesquelles :
- la figure 1 présente un cadre d'application de l'invention, à savoir un levier de commande sous-volant de véhicule automobile ;
- la figure 2 montre une coupe agrandie d'une telle configuration ;
- la figure 3 représente une vue en élévation de face d'un doigt d'indexage selon l'invention ;
- la figure 4 en est une vue de côté ; et
- la figure 5 est une vue en perspective du doigt d'indexage, rendant mieux compte de sa configuration globale.

Dans les différentes figures précitées, les mêmes signes de référence sont affectés aux mêmes éléments. Toutes ces figures se réfèrent à une configuration possible de l'invention, prise à titre d'exemple, réalisée en une seule pièce.

La représentation de la figure 1 montre un levier (L) de commande sous-volant, et illustre un contexte technique particulier dans lequel l'indexage mécanique est très utilisé. Dans ce cadre, un doigt d'indexage (D) coopère avec une came (C) lui permettant de prendre trois positions stables d'indexage, correspondant à 3 positions de commutation distinctes sur un circuit électrique (non représenté), aboutissant à 3 fonctions commandées par le levier (L).

La figure 2 précise le principe du fonctionnement d'un doigt d'indexage (D) comportant essentiellement un corps constitué d'un premier volume (1) guidé en translation dans un logement (3), et soumis à l'action d'un ressort (4) qui maintient un second volume (2) surmontant le premier au contact de la came (C).

Le volume supérieur (2) agit en fait comme suiveur de came, alors que le volume inférieur (1) réalise la liaison mécanique avec la pièce mécanique en mouvement par rapport à la came (C).

Le principe étant ainsi posé dans le contexte particulier des leviers de commande sous-volant de l'automobile, les particularités propres aux doigts d'indexage de l'invention apparaissent aux figures 3 à 5.

La figure 5 montre l'aspect général de chaque doigt d'indexage : il s'agit de deux volumes superposés, un volume inférieur (1) du type parallélépipédique surmonté d'un volume supérieur (2) du type hémicylindrique.

L'invention, qui consiste en une rotation de quelques degrés d'au moins des portions de ces volumes, s'applique surtout au volume supérieur (2). Ainsi, la figure 3 montre l'orientation légèrement en biais dudit volume (2), laquelle apparaît encore plus clairement en figure 4. Cette dernière est la plus complète en terme de représentation des orientations des faces ou portions de faces ayant subi une torsion.

De fait, les faces longitudinales (5, 5') du volume supérieur (2) sont affectées par ladite rotation ou torsion, à l'exception de leurs extrémités opposées (6, 6'), qui restent parallèles aux faces correspondantes (7, 7') du volume parallélépipédique (1), c'est-à-dire également parallèles à l'axe initial (A), et non à l'axe principal (A') du volume supérieur (2) après rotation.

Dans ce cas, la rotation de (A) à (A') est d'environ 3°. Elle affecte également les demi-faces transversales (8, 8') du volume supérieur (2) contiguës aux zones (6, 6'), ainsi que les demi-faces (9, 9') correspondantes du volume parallélépipédique (1).

En d'autres termes, les demi-faces les plus proches des zones de contact avec les évidements de la came (C) subissent également la torsion appliquée du volume sommital (2). La raison du maintien des zones (6, 6') parallèles à l'axe (A) s'explique, comme mentionné auparavant, par la nécessité d'agrandir la surface de contact entre ledit volume (2), après torsion, et les creux des cames (C). En l'absence de telles zones (6, 6'), ledit contact se ferait uniquement au niveau des arêtes séparant les faces longitudinales (5, 5') des faces transversales (8, 8'). Il s'agirait alors d'un contact linéaire vertical moins performant.

Les zones affectées par la torsion peuvent bien entendu être modifiées, notamment selon la forme de la came. Comme déjà mentionné, la partie supérieure peut par exemple être une portion de rouleau qui est reliée mécaniquement au corps principal. La configuration du doigt représenté peut également être sujette à des variations qui entrent dans le cadre de l'invention si elles sont comprises dans le domaine des revendications annexées.

## Revendications

1. Doigt d'indexage constitué de la superposition de deux volumes, **caractérisé par** un corps d'allure parallélépipédique apte à être guidé en translation axiale dans un premier élément, surmonté d'une partie d'allure hémicylindrique (2) formant l'organe suiveur apte à être toujours au contact d'une came d'indexage (C) liée à un second élément pouvant être animé d'un mouvement relatif par rapport au premier, ladite partie (2) étant notamment prévue pour s'insérer dans des évidements arrondis de la came (C) aux différentes positions d'indexation, le doigt d'indexage apte à être constamment maintenu au contact de la came (C) par des moyens de rappel (4) s'exerçant axialement, et **caractérisé en ce que,** en vue de minimiser les jeux entre la partie d'allure hémisphérique (2) dudit doigt et les évidements de la came (C), au moins une portion d'au moins deux faces (5, 5'; 8, 8' ; 9, 9') parallèles entre elles et à l'axe de translation du doigt d'indexage d'au moins un des volumes superposés (1, 2) présente une orientation résultant d'une rotation de quelques degrés autour de l'axe central du doigt d'indexage, lesdites portions des faces (5, 5'; 8, 8'; 9, 9') parallèles entre elles étant symétriques par rapport audit axe central.

2. Doigt d'indexage selon la revendication précédente, **caractérisé en ce que** ladite rotation affecte la partie d'allure hémisphérique (2) surmontant le corps d'allure parallélépipédique (1) du doigt d'indexage.

3. Doigt d'indexage selon la revendication précédente, **caractérisé en ce que** deux zones (6, 6') de l'enveloppe du volume supérieur d'allure hémisphérique (2) situées aux extrémités longitudinales de celle-ci, de part et d'autre de la génératrice sommitale et symétriquement par rapport à l'axe central, conservent une orientation parallèle aux faces correspondantes (7, 7') du corps d'allure parallélépipédique (1).

4. Doigt d'indexage selon l'une quelconque des revendications précédentes, **caractérisé en ce qu'**au moins une portion de chaque face transversale (8, 8') du volume hémisphérique (2) surmontant le corps parallélépipédique (1) est orientée dans la direction obtenue après ladite rotation.

5. Doigt d'indexage selon la revendication précédente, **caractérisé en ce qu'**au moins une portion de la face (9, 9') du volume parallélépipédique (1) d'allure parallèle à ladite face transversale (8, 8') du volume hémisphérique est orientée dans la direction obtenue après ladite rotation.

6. Doigt d'indexage selon l'une des revendications 4 et 5, **caractérisé en ce que** la moitié de la face (8, 8' ; 9, 9') située du côté de la zone d'extrémité longitudinale (6, 6') du volume hémisphérique (2) non affectée par la rotation subit ladite rotation.

7. Doigt d'indexage selon l'une quelconque des revendications précédentes, **caractérisé en ce que** les volumes superposés sont d'une seule pièce.

8. Doigt d'indexage selon la revendication 2, **caractérisé en ce que** la partie d'allure hémisphérique (2) correspond à un rouleau cylindrique dépassant du corps principal d'allure parallélépipédique (1).

9. Doigt d'indexage selon l'une quelconque des revendications précédentes, **caractérisé en ce que** l'angle de rotation est compris entre 1 ° et 6°.

10. Commutateur muni d'un indexage mécanique dont le doigt d'indexage répond aux caractéristiques de l'une quelconque des revendications 1 à 9.

## Claims

1. Indexing finger obtained by mounting two volumes one on top of the other, **characterised by** a body with a parallelepipedic appearance (1) designed to be guided in axial translation in a first element mounted on top of a part with a semi-cylindrical appearance (2) constituting the follower element designed so that it is always in contact with an indexing cam (C) linked to a second element which can be activated to effect a movement relative to the first, said part (2) being specifically designed to be inserted in rounded recesses of the cam (C) in the different indexing positions, and the indexing finger is designed to be held constantly in contact with the cam (C) by axially biasing return means (4) and **characterised in that**, with a view to minimising the clearances between the part of said finger with a semi-spherical appearance (2) and the recesses of the cam (C), at least one portion of at least two faces (5, 5'; 8, 8'; 9, 9';) parallel with one another and with the translation axis of the indexing finger of at least one of the superposed volumes (1, 2) has an orientation obtained by a rotation of a few degrees about the central axis of the indexing finger, said portions of the mutually parallel faces (5, 5'; 8, 8'; 9, 9') being symmetrical with respect to said central axis.

2. Indexing finger as claimed in the preceding claim, **characterised in that** said rotation modifies the part with a semi-spherical appearance (2) mounted on top of the body of the indexing finger with the parallelepipedic appearance (1).

3. Indexing finger as claimed in the preceding claim, **characterised in that** two zones (6, 6') of the envelope of the upper volume with the semi-spherical appearance (2) disposed at the longitudinal ends thereof, on either side of the apex generatrix and symmetrically with respect to the central axis, remain oriented parallel with the corresponding faces (7, 7') of the body with the parallelepipedic appearance (1).

4. Indexing finger as claimed in any one of the preceding claims, **characterised in that** at least a portion of each transverse face (8, 8') of the semi-spherical volume (2) mounted on top of the parallelepipedic body (1) is oriented in the direction obtained after said rotation.

5. Indexing finger as claimed in the preceding claim, **characterised in that** at least a portion of the face (9, 9') of the volume with a parallelepipedic appearance (1) parallel with the transverse face (8, 8') of the semi-spherical volume is oriented in the direction obtained after said rotation.

6. Indexing finger as claimed in one of claims 4 and 5, **characterised in that** half of the face (8, 8'; 9, 9') disposed on the side of the longitudinal end zone (6, 6') of the semi-spherical volume (2) not modified by the rotation undergoes said rotation.

7. Indexing finger as claimed in any one of the preceding claims, **characterised in that** the superposed volumes comprise a single piece.

8. Indexing finger as claimed in claim 2, **characterised in that** the part with a semi-spherical appearance (2) corresponds to a cylindrical roller extending beyond the main body with a parallelepipedic appearance (1).

9. Indexing finger as claimed in any one of the preceding claims, **characterised in that** the angle of rotation is between 1° and 6°.

10. Switch equipped with a mechanical indexing system, the indexing finger of which has the characterising features of any one of claims 1 to 9.

## Patentansprüche

1. Indexierungsfinger, der durch die Überlagerung zweier Volumina gebildet ist, **gekennzeichnet durch** einen Körper (1) mit parallelepipedischem Verlauf, der axial translatorisch in einem ersten Element geführt werden kann und auf dem ein Teil (2) mit halbzylindrischem Verlauf angebracht ist, das das Folgerelement bildet, das stets in Kontakt mit einem Indexierungsnocken (C) sein kann, der mit einem zweiten Element verbunden ist, das zu einer Relativbewegung in Bezug auf das erste Element angetrieben werden kann, wobei das Teil (2) insbesondere dazu vorgesehen ist, in abgerundete Aussparungen des Nockens (C) an unterschiedlichen Indexierungspositionen eingeführt zu werden, wobei der Indexierungsfinger **durch** axial wirkende Rückstellmittel in einem ständigen Kontakt mit dem Nocken (C) gehalten werden kann, **dadurch gekennzeichnet, dass** im Hinblick auf eine Minimierung des Spiels zwischen dem Teil (2) mit halbkugelförmigem Verlauf des Fingers und den Aussparungen des Nockens (C) wenigstens ein Abschnitt wenigstens zweier zueinander und zur Translationsachse des Indexierungsfingers paralleler Flächen (5, 5'; 8, 8'; 9, 9') wenigstens eines der überlagerten Volumina (1, 2) eine Orientierung aufweist, die sich aus einer Drehung um einige Grad um die Mittelachse des Indexierungsfingers ergibt, wobei die Abschnitte der zueinander parallelen Flächen (5, 5', 8, 8', 9, 9') in Bezug auf die Mittelachse symmetrisch sind.

2. Indexierungsfinger nach dem vorhergehenden Anspruch, **dadurch gekennzeichnet dass** die Drehung das Teil (2) mit halbkugelförmigem Verlauf, das auf dem Körper (1) mit parallelepipedischem Verlauf des Indexierungsfingers angebracht ist, beeinflusst.

3. Indexierungsfinger nach dem vorhergehenden Anspruch, **dadurch gekennzeichnet, dass** zwei Zonen (6, 6') der Hülle des oberen Volumens (2) mit halbkugelförmigem Verlauf, die an den longitudinalen Enden dieser Hülle beiderseits der Scheitelerzeugenden und symmetrisch in Bezug auf die Mittelachse angeordnet sind, eine zu den entsprechenden Flächen (7, 7') des Körpers (1) mit parallelepipedischem Verlauf parallele Orientierung beibehalten.

4. Indexierungsfinger nach einem der vorhergehenden Ansprüche, **dadurch gekennzeichnet, dass** wenigstens ein Abschnitt jeder transversalen Fläche (8, 8') des halbkugelförmigen Volumens (2), das auf dem parallelepipedischen Körper (1) angebracht ist, in der Richtung, die nach der Drehung erhalten wird, orientiert ist.

5. Indexierungsfinger nach dem vorhergehenden Anspruch, **dadurch gekennzeichnet, dass** wenigstens ein Abschnitt der Fläche (9, 9') des parallelepipedischen Volumens (1) mit zu der transversalen Fläche (8, 8') des halbkugelförmigen Volumens parallelem Verlauf in der Richtung, die nach der Drehung erhalten wird, orientiert ist.

6. Indexierungsfinger nach einem der Ansprüche 4 und 5, **dadurch gekennzeichnet, dass** die Hälfte der Fläche (8, 8'; 9, 9'), die sich auf Seiten der longitudinalen Endzone (6, 6') des halbkugelförmigen Volumens (2), die durch die Drehung nicht beeinflusst wird, befindet, der Drehung unterworfen wird.

7. Indexierungsfinger nach einem der vorhergehenden Ansprüche, **dadurch gekennzeichnet, dass** die überlagerten Volumina aus einem einzigen Teil gebildet sind.

8. Indexierungsfinger nach Anspruch 2, **dadurch gekennzeichnet, dass** das Teil (2) mit halbkugelförmigem Verlauf einer zylindrischen Rolle entspricht, die sich über den Hauptkörper (1) mit parallelepipedischem Verlauf hinweg bewegt.

9. Indexierungsfinger nach einem der vorhergehenden Ansprüche, **dadurch gekennzeichnet, dass** der Drehwinkel im Bereich von 1° bis 6° liegt.

10. Umschalter, der mit einer mechanischen Indexierung versehen ist, deren Indexierungsfinger gemäß den Merkmalen nach einem der Ansprüche 1 bis 9 beschaffen ist.
